# EUROPÄISCHE PATENTSCHRIFT

(11) **EP 4 361 335 B1**
(45) Veröffentlichungstag und Bekanntmachung des Hinweises auf die Patenterteilung: **18.02.2026**
(21) Anmeldenummer: 23199795.8
(22) Anmeldetag: 26.09.2023
(51) Int. Cl.: D06F 29/00, D06F 33/44, D06F 34/04, D06F 58/46, D06F 101/00, D06F 103/38, D06F 105/00, D06F 105/08, D06F 105/26, D06F 105/28, D06F 105/30, D06F 105/42, D06F 105/52, D06F 105/56

(54) **WASCH- UND TROCKNUNGSSYSTEM UND VERFAHREN ZUM STEUERN EINES WASCH- UND TROCKENVORGANGS**
WASHING AND DRYING SYSTEM AND METHOD FOR CONTROLLING A WASHING AND DRYING PROCESS
SYSTÈME DE LAVAGE ET DE SÉCHAGE ET PROCÉDÉ DE COMMANDE D'UN PROCESSUS DE LAVAGE ET DE SÉCHAGE

(30) Priorität: 28.10.2022 DE 102022128785
(43) Veröffentlichungstag der Anmeldung: 01.05.2024
(73) Patentinhaber: Miele & Cie. KG, 33332 Gütersloh (DE)
(72) Erfinder: Prante, Marcel, 33428 Marienfeld (DE); Schimke, Patrick, 33330 Gütersloh (DE); Laumann, Christian, 48336 Füchtorf (DE); Maschmann, Diethard, 33332 Gütersloh (DE)

(56) Entgegenhaltungen:
- EP-B1- 3 250 746
- CH-A1- 719 205
- US-A1- 2019 062 976
- US-A1- 2021 262 155

## Beschreibung

Die Erfindung betrifft ein Wasch- und Trocknungssystem und ein Verfahren zum Steuern eines Wasch- und Trockenvorgangs. Insbesondere betrifft die Erfindung ein Wasch- und Trocknungssystem, das einen Waschautomaten und einen Trockner als separate Geräte aufweist und ein Verfahren zum Steuern eines Wasch- und Trockenvorgangs bei solch einem System. Bei solchen Systemen ist ein Problem, dass Programmendzeiten von Waschautomaten und Trockner nicht synchronisiert sind, so dass ein Nutzer mehrfach zu den Geräten laufen muss, um diese zu be- und /oder entladen. Belässt der Nutzer zum Beispiel den Waschautomaten länger im Knitterschutz, um in einem Gang beide Geräte zu entladen, wenn der Trockner auch fertig ist, so weist die Wäsche ggf. höhere Knitterbildung auf.

Aus der EP 3 250 746 B1 ist ein Wasch- und Trocknungssystem bekannt, das einen Waschautomaten, einen Trockner und eine Regeleinheit aufweist, die ausgebildet ist, eine Leistung des Trockners in Abhängigkeit von einer Programmendzeit festzusetzen und den Trockner entsprechend der festgesetzten Leistung zu betreiben. Ein Nachteil ist, dass ein Trockner mit regelbarer Heizleistung notwendig ist. Außerdem ist der Programmendzeitpunkt des Trockners schwerer vorherzusehen.

Weitere Wasch- und Trocknungssysteme sind bekannt aus der EP 3 250 746 B1, US 2019/062976 A1, US 2021/262155 A1 und aus der CH 719 205 A1.

Der Erfindung stellt sich somit das Problem, ein Wasch- und Trocknungssystem und ein Verfahren zum Steuern eines Wasch- und Trockenvorgangs bereitzustellen, die eine Synchronisation der Programmendzeitpunkte von Waschautomaten und Trockner mit einem Trockner ohne regelbarer Heizleistung realisieren. Weiterhin soll ein Wäscheergebnis hinsichtlich Knitterbildung, Spülergebnis und Wäscheschonung optimiert werden.

Erfindungsgemäß wird dieses Problem durch ein Wasch- und Trocknungssystem mit den Merkmalen des Patentanspruchs 1 und ein Verfahren mit den Merkmalen des Patentanspruchs 9 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass der Nutzer nur einmal zu einem Aufstellort des Wasch- und Trocknungssystems gehen muss, um seine Waschroutine fortzusetzen und dass die Geräte die zur Verfügung gestellte Zeit optimal ausnutzen. Ferner wird das Wasch- bzw. Trockenergebnis verbessert, da es nach dem Wasch- bzw. Trockenprozess keine Stillstandzeiten gibt, in der die Wäsche zur Knitterbildung neigt.

Die Erfindung betrifft ein Wasch- und Trocknungssystem, aufweisend
- eine Waschmaschine, die eine Waschmaschinen-Steuerung aufweist, die ausgebildet ist, einen Waschvorgang zu steuern,
- einen Trockner, der eine Trockner-Steuerung aufweist, die ausgebildet ist, einen Trockenvorgang zu steuern,
- wobei die Waschmaschine und der Trockner jeweils eine Schnittstelle aufweisen, die ausgebildet sind, miteinander zu kommunizieren, und
- wobei die Waschmaschinen-Steuerung bzw. die Trockner-Steuerung ausgebildet ist, eine Restlaufzeit eines Waschvorgangs und eine Restlaufzeit eines Trockenvorgangs, die zeitgleich ausgeführt werden, zu ermitteln und den Waschvorgang und/oder den Trockenvorgang in Abhängigkeit der ermittelten Restlaufzeiten derart zu steuern, dass ihr Endzeitpunkt gleich oder im Wesentlichen gleich ist.

Der Waschautomat und der Trockner sind ausgebildet, über eine geeignete Schnittstelle bevorzugt drahtlos z.B. über WLAN miteinander kommunizieren. Die Steuerung(en) sind ausgebildet, einzelne Prozessabschnitte der Vorgänge beider Geräte in Abhängigkeit der im Prozess ermittelten Restlaufzeiten aufeinander abzustimmen. Bei der Abstimmung wird zwischen zwei Randbedingungen unterschieden. Die erste Randbedingung ist, dass der Waschvorgang eine kürzere Restlaufzeit als der Trockenvorgang aufweist bzw. der Trockenvorgang eine längere Restlaufzeit als der Waschvorgang aufweist. Die zweite Randbedingung ist, dass der Trockenvorgang eine kürzere Restlaufzeit als der Waschvorgang aufweist bzw. der Waschvorgang eine längere Restlaufzeit als der Trockenvorgang aufweist.

Der Waschvorgang weist bevorzugt mehrere Phasen wie eine Beladungsermittlungsphase, eine Waschphase, ein Spülphase mit einem oder mehreren Spülgängen und eine Endschleuderphase auf. In der Beladungsermittlungsphase wird eine Beladungsmenge ermittelt. In der Waschphase wird die Wäsche ggf. auf eine vorbestimmte Temperatur aufgeheizt und mit Waschflüssigkeit gewaschen. In der Spülphase wird die Waschflüssigkeit mit Wasser aus der Wäsche ausgespült. In der Endschleuderphase wird Wasser aus der Wäsche durch Schleudern ausgetrieben.

Der Trockenvorgang kann mehrere Phasen wie eine Aufheizphase, eine Trockenphase und eine Abkühlphase aufweisen.

Erfindungsgemäß ist die Waschmaschinen-Steuerung ausgebildet, eine Zeitdauer einer oder mehrerer Phasen des Waschvorgangs, d.h. insbesondere die Waschphase, die Spülphase und/oder die Endschleuderphase, zu verlängern, bis der Trockner eine vorbestimmte Trockenstufe erreicht hat, wenn der Waschvorgang eine kürzere Restlaufzeit als der Trockenvorgang aufweist. Hierzu gibt es mehrere Möglichkeiten: In einer bevorzugten Ausführungsform steuert die Waschmaschinen-Steuerung den Waschvorgang, so dass der Waschautomat in der Spülphase einem Spülstopp verbleibt, bis der Trockner eine Abkühlphase oder eine bestimmte Trockenstufe erreicht hat, und startet die Waschmaschinen-Steuerung bei Erreichen der Abkühlphase oder der bestimmten Trockenstufe des Trockners bevorzugt die Endschleuderphase des Waschvorgangs. Alternativ oder zusätzlich bevorzugt verändert die Waschmaschinen-Steuerung ein Endschleuderprofil, wenn der Waschautomat das Endschleudern beginnt und der Trockner eine bestimmte Trockenstufe z.B. Bügelfeucht erreicht. Alternativ oder zusätzlich bevorzugt verlängert der Waschautomat eine Zeitdauer, in der die Spülphase durchgeführt wird, und/oder erhöht eine Anzahl an Spülgängen der Spülphase, wenn der Waschautomat die Spülphase beginnt und der Trockner eine bestimmte Trockenstufe z.B. Mangelfeucht noch nicht erreicht hat. Alternativ oder zusätzlich bevorzugt verlängert der Waschautomat die Waschphase, wenn die Waschphase beginnt.

Bevorzugt ist die Waschmaschinen-Steuerung ausgebildet, in der verlängerten Phase einen Wasserstand in der Waschmaschine abzusenken, und optional eine Waschchemie und/oder Heizenergie an die verlängerte Phase anzupassen. Diese Ausführungsform eignet sich insbesondere in der Spülphase und bevorzugter in der Waschphase. Dadurch werden Ressourcen geschont.

Erfindungsgemäß ist die Trockner-Steuerung ausgebildet, während des Trockenvorgangs eine Regeltemperatur eines Kältekreises des Trockners zu erhöhen, eine Drehzahl eines Gebläses des Trockners zu erhöhen und/oder eine oder mehrere Zusatzheizungen des Trockners einzuschalten, wenn der Waschvorgang eine kürzere Restlaufzeit als der Trockenvorgang aufweist. Dadurch wird eine schnellere Trocknung erreicht. Der Trockenvorgang wird verkürzt.

Die Trockner-Steuerung und die Waschmaschinen-Steuerung können bevorzugt parallel agieren, um die Wasch- und Trockenvorgänge zeitlich einander anzupassen. D.h., wenn der Waschvorgang eine kürzere Restlaufzeit als der Trockenvorgang aufweist, kann die Trockner-Steuerung eine oder mehrere der vorstehenden Maßnahmen ergreifen und kann die Waschmaschine parallel dazu, eine oder mehrere der vorstehenden Maßnahmen ergreifen. Dadurch wird eine effiziente zeitliche Anpassung der Wasch- und Trockenvorgänge erreicht.

Die Trockner-Steuerung und die Waschmaschinen-Steuerung können auch parallel agieren, um die Wasch- und Trockenvorgänge zeitlich einander anzupassen, wenn der Waschvorgang länger dauert als der Trockenvorgang. D.h., wenn der Waschvorgang eine längere Restlaufzeit als der Trockenvorgang aufweist, kann die Trockner-Steuerung eine oder mehrere der nachstehenden Maßnahmen ergreifen und kann die Waschmaschine parallel dazu eine oder mehrere der nachstehenden Maßnahmen ergreifen.

Erfindungsgemäß ist die Trockner-Steuerung ausgebildet, eine Abkühlphase und/oder eine Knitterschutzphase des Trockenvorgangs zu verlängern, bis der Waschvorgang beendet ist, wenn der Waschvorgang eine längere Restlaufzeit als der Trockenvorgang aufweist. Dadurch wird der Trockenvorgang verlängert, um ihn zeitlich an den Waschvorgang anzupassen.

Erfindungsgemäß alternativ oder zusätzlich ist die Trockner-Steuerung ausgebildet, während des Trockenvorgangs eine Regeltemperatur eines Kältekreises des Trockners zu reduzieren, eine Drehzahl eines Gebläses des Trockners zu reduzieren, eine oder mehrere Zusatzheizungen des Trockners auszuschalten und/oder Reversierrhythmen zu ändern, wenn der Waschvorgang eine längere Restlaufzeit als der Trockenvorgang aufweist.

Bevorzugt ist die Waschmaschinen-Steuerung ausgebildet, eine oder mehrere Phasen des Waschvorgang zu verkürzen. Bevorzugt ist die Waschmaschinen-Steuerung ausgebildet, die Waschphase zu verkürzen und optional den Wasserstand, die Waschchemie und/oder die Heizenergie in der Waschphase anzupassen, wenn der Waschvorgang eine längere Restlaufzeit als der Trockenvorgang aufweist. Alternativ oder zusätzlich bevorzugt ist die Waschmaschinen-Steuerung ausgebildet, die Spülphase zu verkürzen und optional den Wasserstand in der Spülphase anzuheben, und/oder die Endschleuderphase zu verkürzen und ihr Endschleuderprofil zu verkürzen, wenn der Waschvorgang eine längere Restlaufzeit als der Trockenvorgang aufweist.

In einer bevorzugten Ausführungsform ist oder sind die Waschmaschinen-Steuerung und/oder die Trockner-Steuerung derart ausgebildet, dass ein Nutzer sie einstellen kann, ob sie den Wasch- bzw. Trockenvorgang in Abhängigkeit von einer Geschwindigkeit, Effizienz oder Ausgewogenheit steuern und/oder dass ein Nutzer sie einstellen kann, dass der Waschvorgang an den Trockenvorgang angepasst wird oder umgekehrt. Die Steuerung(en) berücksichtigen die möglichen Vorgaben des Nutzers.

Ferner betrifft die Erfindung ein Verfahren zum Steuern eines Wasch- und Trockenvorgangs eines Wasch- und Trocknungssystems, das eine Waschmaschine und einen Trockner aufweist, wobei das Verfahren im Anschluss an einen Start eines Waschvorgangs und Trockenvorgang, die zeitgleich ausgeführt werden, folgende Schritte aufweist
- Ermitteln einer Restlaufzeit des Waschvorgangs und einer Restlaufzeit des Trockenvorgangs,
- Steuern des Waschvorgangs und des Trockenvorgangs in Abhängigkeit der ermittelten Restlaufzeit des Waschvorgangs und der ermittelten Restlaufzeit des Trockenvorgangs, so dass ihr Endzeitpunkt gleich oder im Wesentlichen gleich ist.

Zu dem Wasch- und Trocknungssystem beschriebene bevorzugte Ausführungsformen, Weiterbildungen, Modifikationen und Vorteile gelten für das Verfahren entsprechend.

Das Steuern des Waschvorgangs und des Trockenvorgangs in Abhängigkeit der ermittelten Restlaufzeit des Waschvorgangs und der ermittelten Restlaufzeit des Trockenvorgangs, so dass ihr Endzeitpunkt gleich oder im Wesentlichen gleich ist, weist bevorzugt eine Verlängerung einer Zeitdauer einer oder mehrerer Phasen des Waschvorgangs auf, bis der Trockner eine vorbestimmte Trockenstufe erreicht hat, wenn der Waschvorgang eine kürzere Restlaufzeit als der Trockenvorgang aufweist. In der verlängerten Phase kann optional ein Wasserstand in der Waschmaschine abgesenkt werden und optional eine Waschchemie und/oder Heizenergie an die verlängerte Phase angepasst werden. Alternativ oder zusätzlich bevorzugt kann während des Trockenvorgangs eine Regeltemperatur eines Kältekreises des Trockners erhöht werden, eine Drehzahl eines Gebläses des Trockners erhöht werden und/oder eine oder mehrere Zusatzheizungen des Trockners eingeschaltet werden, wenn der Waschvorgang eine kürzere Restlaufzeit als der Trockenvorgang aufweist. Dadurch wird der Trockenvorgang verkürzt.

Wenn der Waschvorgang eine längere Restlaufzeit als der Trockenvorgang aufweist, kann eine Abkühlphase und/oder eine Knitterschutzphase des Trockenvorgangs verlängert werden, bis der Waschvorgang beendet ist, um den Waschvorgang und den Trockenvorgangs in Abhängigkeit der ermittelten Restlaufzeit des Waschvorgangs und der ermittelten Restlaufzeit des Trockenvorgangs zu steuern, so dass ihr Endzeitpunkt gleich oder im Wesentlichen gleich ist. Alternativ oder zusätzlich bevorzugt kann während des Trockenvorgangs eine Regeltemperatur eines Kältekreises des Trockners reduziert werden, eine Drehzahl eines Gebläses des Trockners reduziert werden, eine oder mehrere Zusatzheizungen des Trockners ausgeschaltet und/oder Reversierrhythmen geändert werden, wenn der Waschvorgang eine längere Restlaufzeit als der Trockenvorgang aufweist. Weiterhin alternativ oder zusätzlich bevorzugt kann oder können eine oder mehrere Phasen des Waschvorgang verkürzt werden und optional den Wasserstand, die Waschchemie und/oder die Heizenergie angepasst werden.

Das zeitgleiche Ausführen kann in einer bevorzugten Ausführung genauer wie folgt ablaufen:
Mit dem Start des ersten Gerätes, beispielsweise der Waschmaschine, wird vom Benutzer die Information mit eingegeben, dass in Kürze ein weiteres Gerät, beispielsweise der Trockner oder eine zweite Waschmaschine, gestartet wird, mit dem das erste Gerät die Programmendezeit synchronisieren soll.

In einer weiteren Ausführung kann die Synchronisation gestartet werden, wenn ein Gerät bereits läuft, also bereits gestartet wurde. Beim Start des zweiten Gerätes, was zu einem zeitlich nach dem Start des ersten Gerätes erfolgt ist, wird die Programmendezeit mit dem ersten synchronisiert.

In einer weiteren Ausführung können beide Geräte zeitgleich gestartet werden, sodass nach dem Aktivieren beider Geräte die Programmendezeit des zweiten Gerätes mit der Programmendezeit des ersten Gerätes synchronisiert wird, also beide Geräte zum selben Zeitpunkt ihr Programm beendet haben.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine Draufsicht auf ein erfindungsgemäßes Wasch- und Trocknungssystem; und
- Fig. 2: ein Ablaufdiagramm eines erfindungsgemäßen Verfahrens.

Fig. 1 zeigt eine Draufsicht auf ein erfindungsgemäßes Wasch- und Trocknungssystem. Das Wasch- und Trocknungssystem weist eine Waschmaschine 1 mit einer Waschmaschinen-Steuerung 11 und einer Schnittstelle 12 sowie einen Trockner 2 mit einer Trockner-Steuerung 21 und einer Schnittstelle 22 auf. Die Schnittstellen 12, 22 sind ausgebildet, miteinander zu kommunizieren. Die Waschmaschinen-Steuerung 11 ist ausgebildet, einen Waschvorgang der Waschmaschine 1 zu steuern, während die Trockner-Steuerung 21 ausgebildet ist, einen Trockenvorgang des Trockners 2 zu steuern. Die Waschmaschinen-Steuerung 11 bzw. die Trockner-Steuerung 12 ist ausgebildet, eine Restlaufzeit eines Waschvorgangs bzw. eine Restlaufzeit eines Trockenvorgangs, die zeitgleich ausgeführt werden, zu ermitteln und den Waschvorgang und/oder den Trockenvorgang in Abhängigkeit der ermittelten Restlaufzeiten derart zu steuern, dass ihr Endzeitpunkt gleich oder im Wesentlichen gleich ist.

Fig. 2 zeigt ein Ablaufdiagramm eines erfindungsgemäßen Verfahrens. Das Verfahren wird z.B. mit dem in Fig. 1 gezeigten Wasch- und Trocknungssystem ausgeführt. Das Verfahren weist im Anschluss an einen Start eines Waschvorgangs und eines Trockenvorgangs, die zeitgleich ausgeführt werden, folgende Schritte auf: Ermitteln 3 einer Restlaufzeit des Waschvorgangs und einer Restlaufzeit des Trockenvorgangs und Steuern 4 des Waschvorgangs und des Trockenvorgangs in Abhängigkeit der ermittelten Restlaufzeit des Waschvorgangs und der ermittelten Restlaufzeit des Trockenvorgangs, so dass ihr Endzeitpunkt gleich oder im Wesentlichen gleich ist.

### Bezugszeichenliste

- 1: Waschmaschine
- 11: Waschmaschinen-Steuerung
- 12: Schnittstelle
- 2: Trockner
- 21: Trockner-Steuerung
- 22: Schnittstelle
- 3: Emitteln
- 4: Steuern

## Patentansprüche

1. Wasch- und Trocknungssystem, aufweisend
- eine Waschmaschine (1), die eine Waschmaschinen-Steuerung (11) aufweist, die ausgebildet ist, einen Waschvorgang zu steuern,
- einen Trockner (2), der eine Trockner-Steuerung (21) aufweist, die ausgebildet ist, einen Trockenvorgang zu steuern,
- wobei die Waschmaschine (1) und der Trockner (2) jeweils eine Schnittstelle (12, 22) aufweisen, die ausgebildet sind, miteinander zu kommunizieren, und
- wobei die Waschmaschinen-Steuerung (11) bzw. die Trockner-Steuerung (12) ausgebildet ist, eine Restlaufzeit eines Waschvorgangs bzw. eine Restlaufzeit eines Trockenvorgangs, die zeitgleich ausgeführt werden, zu ermitteln und den Waschvorgang und/oder den Trockenvorgang in Abhängigkeit der ermittelten Restlaufzeiten derart zu steuern, dass ihr Endzeitpunkt gleich oder im Wesentlichen gleich ist, wobei die Trockner-Steuerung (21) ausgebildet ist, während des Trockenvorgangs eine Regeltemperatur eines Kältekreises des Trockners (2) zu erhöhen, eine Drehzahl eines Gebläses des Trockners (2) zu erhöhen und/oder eine oder mehrere Zusatzheizungen des Trockners (2) einzuschalten, wenn der Waschvorgang eine kürzere Restlaufzeit als der Trockenvorgang aufweist, und während des Trockenvorgangs eine Regeltemperatur eines Kältekreises des Trockners (2) zu reduzieren, eine Drehzahl eines Gebläses des Trockners (2) zu reduzieren, eine oder mehrere Zusatzheizungen des Trockners (2) auszuschalten und/oder Reversierrhythmen ändert, wenn der Waschvorgang eine längere Restlaufzeit als der Trockenvorgang aufweist,
**dadurch gekennzeichnet,**
**dass** die Waschmaschinen-Steuerung (11) ausgebildet ist, eine Zeitdauer einer oder mehrerer Phasen des Waschvorgangs zu verlängern, bis der Trockner eine vorbestimmte Trockenstufe erreicht hat, wenn der Waschvorgang eine kürzere Restlaufzeit als der Trockenvorgang aufweist, oder
**dass** die Trockner-Steuerung (21) ausgebildet ist, eine Abkühlphase und/oder eine Knitterschutzphase des Trockenvorgangs zu verlängern, bis der Waschvorgang beendet ist, wenn der Waschvorgang eine längere Restlaufzeit als der Trockenvorgang aufweist.

2. Wasch- und Trocknungssystem nach Anspruch 1, **dadurch gekennzeichnet, dass** die Waschmaschinen-Steuerung (11) ausgebildet ist, in der verlängerten Phase einen Wasserstand in der Waschmaschine (1) abzusenken, und optional eine Waschchemie und/oder Heizenergie an die verlängerte Phase anzupassen.

3. Wasch- und Trocknungssystem nach Anspruch 1, **dadurch gekennzeichnet, dass** die Waschmaschinen-Steuerung (11) ausgebildet ist, eine oder mehrere Phasen des Waschvorgang zu verkürzen und optional den Wasserstand, die Waschchemie und/oder die Heizenergie anzupassen.

4. Wasch- und Trocknungssystem nach einem der vorangehenden Ansprüche, **dadurch gekennzeichnet, dass** die Waschmaschinen-Steuerung (11) und/oder die Trockner-Steuerung (12) derart ausgebildet ist oder sind, dass ein Nutzer sie einstellen kann, ob sie den Wasch- bzw. Trockenvorgang in Abhängigkeit von einer Geschwindigkeit, Effizienz oder Ausgewogenheit steuern und/oder dass ein Nutzer sie einstellen kann, dass der Waschvorgang an den Trockenvorgang angepasst wird oder umgekehrt.

5. Verfahren zum Steuern eines Wasch- und Trockenvorgangs eines Wasch- und Trocknungssystems, das eine Waschmaschine (1) und einen Trockner (2) aufweist, wobei das Verfahren im Anschluss an einen Start eines Waschvorgangs und Trockenvorgangs, die zeitgleich ausgeführt werden, folgende Schritte aufweist
- Ermitteln (3) einer Restlaufzeit des Waschvorgangs und einer Restlaufzeit des Trockenvorgangs,
- Steuern (4) des Waschvorgangs und des Trockenvorgangs in Abhängigkeit der ermittelten Restlaufzeit des Waschvorgangs und der ermittelten Restlaufzeit des Trockenvorgangs, so dass ihr Endzeitpunkt gleich oder im Wesentlichen gleich ist, wobei während des Trockenvorgangs eine Regeltemperatur eines Kältekreises des Trockners (2) erhöht wird, eine Drehzahl eines Gebläses des Trockners (2) erhöht wird und/oder eine oder mehrere Zusatzheizungen des Trockners (2) eingeschaltet werden, wenn der Waschvorgang eine kürzere Restlaufzeit als der Trockenvorgang aufweist; während des Trockenvorgangs eine Regeltemperatur eines Kältekreises des Trockners (2) reduziert wird, eine Drehzahl eines Gebläses des Trockners (2) reduziert wird, eine oder mehrere Zusatzheizungen des Trockners (2) ausgeschaltet werden und/oder Reversierrhythmen geändert werden, wenn der Waschvorgang eine längere Restlaufzeit als der Trockenvorgang aufweist,
**dadurch gekennzeichnet,**
**dass** eine Zeitdauer einer oder mehrerer Phasen des Waschvorgangs verlängert wird, bis der Trockner eine vorbestimmte Trockenstufe erreicht hat, wenn der Waschvorgang eine kürzere Restlaufzeit als der Trockenvorgang aufweist, oder
**dass** eine Abkühlphase und/oder eine Knitterschutzphase des Trockenvorgangs zu verlängert wird, bis der Waschvorgang beendet ist, wenn der Waschvorgang eine längere Restlaufzeit als der Trockenvorgang aufweist.

## Claims

1. Washing and drying system, comprising
- a washing machine (1) having a washing machine control system (11) configured to control a washing process,
- a dryer (2) having a dryer control system (21) configured to control a drying process,
- wherein the washing machine (1) and the dryer (2) each have an interface (12, 22), which interfaces are configured to communicate with one another, and
- wherein the washing machine control system (11) and the dryer control system (12) are configured to determine a remaining time of a washing process and a remaining time of a drying process, which processes are executed simultaneously, and to control the washing process and/or the drying process on the basis of the determined remaining times such that their end time is the same or substantially the same, wherein, if the washing process has a shorter remaining time than the drying process, the dryer control system (21) is configured to, during the drying process, increase a control temperature of a cold circuit of the dryer (2), increase a rotational speed of a fan of the dryer (2), and/or switch on one or more auxiliary heaters of the dryer (2), and, if the washing process has a longer remaining time than the drying process, the dryer control system is configured to, during the drying process, reduce a control temperature of a cold circuit of the dryer (2), reduce a rotational speed of a fan of the dryer (2), switch off one or more auxiliary heaters of the dryer (2), and/or changes reversing rhythms,
**characterised in that,**
if the washing process has a shorter remaining time than the drying process, the washing machine control system (11) is configured to extend a duration of one or more phases of the washing process until the dryer has reached a predetermined drying level, or
**in that,** if the washing process has a longer remaining time than the drying process, the dryer control system (21) is configured to extend a cool-down phase and/or an anti-crease phase of the drying process until the washing process is completed.

2. Washing and drying system according to claim 1, **characterised in that** the washing machine control system (11) is configured to lower a water level in the washing machine (1) during the extended phase and, optionally, to adapt washing chemicals and/or heating energy to the extended phase.

3. Washing and drying system according to claim 1, **characterised in that** the washing machine control system (11) is configured to shorten one or more phases of the washing process and, optionally, to adjust the water level, washing chemicals and/or heating energy.

4. Washing and drying system according to any of the preceding claims, **characterised in that** the washing machine control system (11) and/or the dryer control system (12) is or are configured such that a user can set them such that they control the washing or drying process on the basis of a speed, efficiency or balance, and/or **in that** a user can set them such that the washing process is adapted to the drying process or vice versa.

5. Method for controlling a washing and drying process of a washing and drying system comprising a washing machine (1) and a dryer (2), wherein, following the start of a washing process and drying process which are carried out simultaneously, the method comprises the following steps
- determining (3) a remaining time of the washing process and a remaining time of the drying process,
- controlling (4) the washing process and the drying process on the basis of the determined remaining time of the washing process and the determined remaining time of the drying process, so that their end times are the same or substantially the same, wherein, if the washing process has a shorter remaining time than the drying process, during the drying process, a control temperature of a cold circuit of the dryer (2) is increased, a rotational speed of a fan of the dryer (2) is increased, and/or one or more auxiliary heaters of the dryer (2) are switched on; if the washing process has a longer remaining time than the drying process, during the drying process, a control temperature of a cold circuit of the dryer (2) is reduced, a rotational speed of a fan of the dryer (2) is reduced, one or more auxiliary heaters of the dryer (2) are switched off, and/or reversing rhythms are changed,
**characterised in that,**
if the washing process has a shorter remaining time than the drying process, a duration of one or more phases of the washing process is extended until the dryer has reached a predetermined drying level, or
**in that,** if the washing process has a longer remaining time than the drying process, a cool-down phase and/or an anti-crease phase of the drying process is extended until the washing process is completed.

## Revendications

1. Système de lavage et de séchage, présentant
- un lave-linge (1) qui présente une commande de lave-linge (11) qui est configurée pour commander un processus de lavage,
- un sèche-linge (2) qui présente une commande de sèche-linge (21) qui est configurée pour commander un processus de séchage,
- dans lequel le lave-linge (1) et le sèche-linge (2) présentent respectivement une interface (12, 22) qui sont configurées pour communiquer l'une avec l'autre, et
- dans lequel la commande de lave-linge (11) ou la commande de sèche-linge (12) est configurée pour déterminer une durée restante d'un processus de lavage ou une durée restante d'un processus de séchage qui sont exécutés simultanément, et pour commander le processus de lavage et/ou le processus de séchage en fonction des durées restantes déterminées, de telle sorte que leur instant de fin est identique ou sensiblement identique, dans lequel la commande de sèche-linge (21) est configurée pour, pendant le processus de séchage, augmenter une température de régulation d'un circuit frigorifique du sèche-linge (2), augmenter une vitesse de rotation d'une soufflante du sèche-linge (2) et/ou mettre en marche un ou plusieurs moyens de chauffage supplémentaires du sèche-linge (2), lorsque le processus de lavage présente une durée restante plus courte que celle du processus de séchage, et pour, pendant le processus de séchage, réduire une température de régulation d'un circuit frigorifique du sèche-linge (2), réduire une vitesse de rotation d'une soufflante du sèche-linge (2), mettre hors tension un ou plusieurs moyens de chauffage supplémentaires du sèche-linge (2) et/ou modifier des rythmes d'inversion, lorsque le processus de lavage présente une durée restante plus longue que celle du processus de séchage,
**caractérisé en ce**
**que** la commande de lave-linge (11) est configurée pour prolonger une durée d'une ou de plusieurs phases du processus de lavage jusqu'à ce que le sèche-linge ait atteint un niveau de séchage prédéfini, lorsque le processus de lavage présente une durée restante plus courte que celle du processus de séchage, ou
**que** la commande de sèche-linge (21) est configurée pour prolonger une phase de refroidissement et/ou une phase antifroissage du processus de séchage jusqu'à ce que le processus de lavage soit terminé, lorsque le processus de lavage présente une durée restante plus longue que celle du processus de séchage.

2. Système de lavage et de séchage selon la revendication 1,
**caractérisé en ce que** la commande de lave-linge (11) est configurée pour abaisser un niveau d'eau dans le lave-linge (1) pendant la phase prolongée et, éventuellement, pour adapter une chimie de lavage et/ou une énergie de chauffage à la phase prolongée.

3. Système de lavage et de séchage selon la revendication 1,
**caractérisé en ce que** la commande de lave-linge (11) est configurée pour raccourcir une ou plusieurs phases du processus de lavage et, éventuellement, pour ajuster le niveau d'eau, la chimie de lavage et/ou l'énergie de chauffage.

4. Système de lavage et de séchage selon l'une des revendications précédentes, **caractérisé en ce que** la commande de lave-linge (11) et/ou la commande de sèche-linge (12) sont configurées de telle sorte qu'un utilisateur peut les régler pour qu'elles commandent le processus de lavage ou de séchage en fonction d'une vitesse, d'une efficacité ou d'un équilibre, et/ou qu'un utilisateur peut les régler de sorte que le processus de lavage est adapté au processus de séchage ou inversement.

5. Procédé pour la commande d'un processus de lavage et de séchage d'un système de lavage et de séchage présentant un lave-linge (1) et un sèche-linge (2), dans lequel le procédé présente, à la suite d'un démarrage d'un processus de lavage et d'un processus de séchage qui sont exécutés simultanément, les étapes suivantes
- détermination (3) d'une durée restante du processus de lavage et d'une durée restante du processus de séchage,
- commande (4) du processus de lavage et du processus de séchage en fonction de la durée restante déterminée du processus de lavage et de la durée restante déterminée du processus de séchage, de sorte que leur instant de fin est identique ou sensiblement identique, dans lequel, pendant le processus de séchage, une température de régulation d'un circuit frigorifique du sèche-linge (2) est augmentée, une vitesse de rotation d'une soufflante du sèche-linge (2) est augmentée et/ou un ou plusieurs moyens de chauffage supplémentaires du sèche-linge (2) sont mis en marche, lorsque le processus de lavage présente une durée restante plus courte que celle du processus de séchage ; pendant le processus de séchage, une température de régulation d'un circuit frigorifique du sèche-linge (2) est réduite, une vitesse de rotation d'une soufflante du sèche-linge (2) est réduite, un ou plusieurs moyens de chauffage supplémentaires du sèche-linge (2) sont mis hors tension et/ou des rythmes d'inversion sont modifiés, lorsque le processus de lavage présente une durée restante plus longue que celle du processus de séchage,
**caractérisé en ce**
**qu'**une durée d'une ou de plusieurs phases du processus de lavage est prolongée jusqu'à ce que le sèche-linge ait atteint un niveau de séchage prédéfini, lorsque le processus de lavage présente une durée restante plus courte que celle du processus de séchage, ou
**qu'**une phase de refroidissement et/ou une phase antifroissage du processus de séchage sont prolongées jusqu'à ce que le processus de lavage soit terminé, lorsque le processus de lavage présente une durée restante plus longue que celle du processus de séchage.
